# EUROPÄISCHE PATENTSCHRIFT

(11) **EP 1 082 266 B1**
(45) Veröffentlichungstag und Bekanntmachung des Hinweises auf die Patenterteilung: **12.02.2003**
(21) Anmeldenummer: 99920516.4
(22) Anmeldetag: 21.05.1999
(51) Int. Cl.: B67D 1/04

(54) **EINRICHTUNG ZUM VERBINDEN VON SODA-WASSER-GERÄTEN**
DEVICE FOR CONNECTING SODA WATER APPARATUS
DISPOSITIF POUR RELIER DES APPAREILS POUR EAU DE SELTZ

(30) Priorität: 29.05.1998 CH 118498
(43) Veröffentlichungstag der Anmeldung: 14.03.2001
(73) Patentinhaber: Wippel, Gerhard, 8854 Galgenen (CH)
(72) Erfinder: Wippel, Gerhard, 8854 Galgenen (CH)
(74) Vertreter: Troesch Scheidegger Werner AG
(86) Internationale Anmeldenummer: CH9900219
(87) Internationale Veröffentlichungsnummer: WO99062815

(56) Entgegenhaltungen:
- DE-C- 243 056
- GB-A- 658 372
- US-A- 4 679 602
- US-A- 4 934 543
- US-A- 4 940 212
- US-A- 5 329 975
- US-A- 5 396 934

## Beschreibung

Die vorliegende Erfindung betrifft eine Einrichtung zum Verbinden von handelsüblichen Sport-, Freizeit- oder Mehrzweckflaschen mit Geräten zur Zubereitung eines Kohlensäure enthaltenden Getränkes.

Zu solchen bekannten Geräten werden heute Spezialflaschen mit unterschiedlichen Fassungsvermögen geliefert. Es besteht jedoch keine Möglichkeit, handelsübliche Flaschen direkt zusammen mit diesen Geräten zur Herstellung kohlensäurehaltiger Getränke zu verwenden.

Aus US 4 679 602 A, GB 658 372 A und US 4 940 212, gemäss dem Oberbegriff des Anspruchs 1, sind mit jeweils einer Flasche verbindbare mehrteilige Aufsätze bekannt, welche mit Ventilen ausgerüstet sind die bereits Teile der Soda-Wasser-Geräte bilden und sich durch ihren komplexen Aufbau nicht zur Lösung der Aufgabe, nämlich die einfache Verbindung zwischen Soda-Wasser-Geräten und Flaschen eignen.

Die Aufgabe der vorliegenden Erfindung ist es, eine Einrichtung zu schaffen, welche ermöglicht, handelsübliche Sport-, Freizeit- oder Mehrzweckflaschen mit einem solchen Soda-Wasser-Gerät, zwecks Herstellung von kohlensäurehaltigen Getränken zu verbinden.

Diese Aufgabe wird bei einer Einrichtung der eingangs genannten Gattung erfindungsgemäss durch die Merkmale des kennzeichnenden Teils des Patentanspruches 1 gelöst.

Die Vorteile der Erfindung zeichnen sich durch die dadurch möglichen, frei wählbaren Verbindungsmöglichkeiten, sowie durch eine einfachere Handhabung aus, da das Um- und Abfüllen der hergestellten kohlensäurehaltigen Getränke in handelsübliche Flaschen somit nicht mehr nötig ist, und die Herstellung der Getränke direkt in Sport-, Freizeit- und Mehrzweckflaschen ermöglicht wird.

Die Aufgabe des Adapters der Einrichtung besteht darin, eine druckfeste Verbindung zwischen den unterschiedlichen Geräten, mittels passend ausgebildeten ersten Anschlussmitteln und handelsüblichen Flaschen, mittels weiteren passend ausgebildeten Anschlussmitteln, herzustellen. Bis anhin war es nur möglich, die mit den Geräten gelieferten Flaschen zu verwenden. Mit der erfindungsgemässen Einrichtung kann frei kombiniert werden.

Die Formgebung der Einrichtung bzw. des Adapters ist jeweils von den Anschlussmöglichkeiten der verschiedenen, auf dem Markt erhältlichen Soda-Wasser-Geräten, sowie von den Verbindungsmöglichkeiten der handelsüblichen Sport-, Freizeit- und Mehrzweckflaschen abhängig.

Nachstehend werden Ausführungsformen der vorliegenden Erfindung anhand der beiliegenden Zeichnungen näher erläutert. Es zeigt:
- Fig. 1: im Längsschnitt und Draufsicht eine erste Variante eines Adapters, und
- Fig. 2: in gleicher Darstellung wie Fig. 1 eine zweite Variante eines Adapters.

Fig. 1 zeigt eine erste Variante eines Adapters im Längsschnitt und in Draufsicht dargestellt, wobei sich der Anschluss 2 durch ein doppelgängiges Gewinde 3, mit mindestens einer Längsnut 9 unterbrochen, kennzeichnet. Der Anschluss 2 dient der druckfesten Verbindung mit Soda-Wasser-Geräten, wobei der Anschluss 2 an den entsprechenden Anschluss (nicht dargestellt) des Gerätes angepasst ist.

Der Adapter wird mittels Halte-/ Drehgriff 6 auf die handelsüblichen Flaschen, ebenfalls mit einem passenden Gewinde 5, aufgeschraubt, um die Verbindung mit dem Soda-Wasser-Gerät zu ermöglichen. Der Anschluss 4 für die Flaschen, gemäss dieser ersten Variante weist eine Nut 7 für eine Dichtung auf, um so eine druckfeste Verbindung zu erreichen. Die Bohrung 8 dient als Aufnahme für die Düse der Soda-Wasser-Geräte, und muss duchgehend sein, um kohlensäurehaltige Getränke in handelsüblichen Flaschen herstellen zu können. Ist der Adapter mit einer Flasche verbunden, kann beides zusammen mittels Anschluss 2 an ein Soda-Wasser-Gerät angeschlossen werden.

Fig. 2 zeigt eine zweite Variante eines Adapters, ebenfalls im Längsschnitt und in Draufsicht dargestellt, wobei sich der Anschluss 2 durch einen Bajonett-Verschluss mit vier waagrecht abstehenden Bolzen 10 kennzeichnet. Der Anschluss 2 dient somit ebenfalls zum druckfesten Anschluss an Soda-Wasser-Geräten mit Bajonett-Anschluss.

Der Adapter nach Fig. 2 wird mittels Halte-/Drehgriff 6 auf die handelsüblichen Flaschen, ebenfalls mit einem Gewinde 5, aufgeschraubt, um die Verbindung mit dem Soda-Wasser-Gerät zu ermöglichen. Der Anschluss 4 für die Flaschen, gemäss dieser Variante, weist ebenfalls eine Nut 7 für eine Dichtung auf, um so die nötige druckfeste Verbindung zwischen Adapter und handelsüblichen Flaschen herzustellen. Die Bohrung 8 dient wiederum als Aufnahme für die Düse der Soda-Wasser-Geräte, und muss auch bei dieser Variante durchgehend sein, um kohlensäurehaltige Getränke in handelsüblichen Flaschen herzustellen. Ist der Adapter mit einer Flasche verbunden, kann beides zusammen mittels passendem Bajonett-Verschluss 2, 10 an ein Soda-Wasser-Gerät mit Bajonett-Anschluss angeschlossen werden.

Die Anschlussmittel (Gewinde, Bajonettverschlüsse) könnten auch als Schnappverschlüsse oder Steckverbindungen ausgebildet sein.

## Patentansprüche

1. Einrichtung zum Verbinden von Soda-Wasser-Geräten zur Herstellung von kohlensäurehaltigen Getränken mit Sport-Freizeit-Oder Mehrzweckflaschen, die aus einem im wesentlichen rotationssymmetrischen und eigensteifen Adapter mit einem Grundkörper besteht, wobei auf der einen Seite des Adapters passend ausgebildete Anschlussmittel (2,3) zum direkten lösbaren Anschliessen des Adapters an ein Soda-Wasser-Gerät, und auf der anderen Seite passend ausgebildete Anschlussmittel (4,5) zum direkten lösbaren Anschliessen von Sport-, Freizeit-oder Mehrzweckflaschen vorhanden sind,
**dadurch gekennzeichnet, dass** der Adapter einstückig ausgebildet ist und dass der Grundkörper mit einer durchgehenden freien Längsbohrung versehen ist.

2. Einrichtung gemäss Anspruch 1; **dadurch gekennzeichnet, dass** er aus Kunststoff und/oder Metall gefertigt ist.

3. Einrichtung gemäss Anspruch 1 oder 2, **dadurch gekennzeichnet, dass** die Anschlussmittel mindestens auf einer Seite des Adapters ein Gewinde (3,5) umfassen.

4. Einrichtung gemäss einem der Ansprüche 1 bis 3, **dadurch gekennzeichnet, dass** die Anschlussmittel mindestens auf einer Seite des Adapters ein doppelgängiges Gewinde (3,5) umfassen.

5. Einrichtung gemäss einem der Ansprüche 1 bis 4, **dadurch gekennzeichnet, dass** mindestens auf einer Seite des Adapters ein doppelgängiges, durch mindestens eine Längsnut (9) unterbrochenes Gewinde (3,5, Fig. 1) vorgesehen ist.

6. Einrichtung gemäss einem der Ansprüche 1 bis 5, **dadurch gekennzeichnet. dass** mindestens auf einer Seite des Adapters ein Bajonett-Verschluss (3, Fig. 2) vorgesehen ist.

7. Einrichtung gemäss einem der Ansprüche 1 bis 6, **dadurch gekennzeichnet, dass** mindestens auf einer Seite des Adapters ein Schnappverschluss vorgesehen ist.

8. Einrichtung gemäss einem der Ansprüche 1 bis 7, **dadurch gekennzeichnet, dass** mindestens auf einer Seite des Adapters eine Drehkupplung vorgesehen ist.

9. Einrichtung gemäss einem der Ansprüche 1 bis 8, **dadurch gekennzeichnet, dass** mindestens auf einer Seite des Adapters eine Steckkupplung vorgesehen ist.

10. Einrichtung gemäss einem der Ansprüche 1 bis 9, **dadurch gekennzeichnet, dass** mindestens auf einer Seite des Adapters eine Dichtung vorgesehen ist.

## Claims

1. Device for connecting soda water apparatus for producing carbon dioxide containing beverages with bottles for sports and leisure or multiple purposes, comprising an inherently rigid, substantially axially symmetrical adapter having a main body, whereby appropriate connecting means (2, 3) are provided on one side of the adapter for a direct detachable connection of the adapter to a soda water apparatus and on the other side appropriately embodied connecting means (4, 5) for a direct detachable connection of bottles for sports and leisure or multiple purposes, **characterized in that** said adapter is made in one piece and said main body is provided with a through-going free longitudinal bore.

2. Device as claimed in claim 1, **characterized in that** it is made of plastic material and/or of metal.

3. Device as claimed in claim 1 or 2, **characterized in that** said connecting means on at least one side of the adapter comprise a thread (3, 5).

4. Device as claimed in any of claims 1 to 3, **characterized in that** said connecting means on at least one side of the adapter comprise a double thread.

5. Device as claimed in any of claims 1 to 4, **characterized in that** there is provided on at least one. side of the adapter a double thread (3, 5, Fig. 1) interrupted by at least one longitudinal groove (9).

6. Device as claimed in any of claims 1 to 5, **characterized in that** there is provided on at least one side of the adapter a bayonet catch (3, Fig. 2).

7. Device as claimed in any of claims 1 to 6, **characterized in that** there is provided on at least one side of the adapter a snap catch.

8. Device as claimed in any of claims 1 to 7, **characterized in that** there is provided on at least one side of the adapter a turning lock.

9. Device as claimed in any of claims 1 to 8, **characterized in that** there is provided on at least one side of the adapter a plug-in coupling.

10. Device as claimed in any of claims 1 to 9, **characterized in that** there is provided on at least one side of the adapter a sealing means.

## Revendications

1. Dispositif pour relier des appareils pour eau gazeuse pour la production de boissons contenant de l'acide carbonique à des bouteilles pour les sports et loisirs ou pour utilisation multiple, comprenant un raccord rigide en soi et de forme essentiellement à symétrie de révolution et ayant un corps de base, un côté du raccord présentant des moyens de connexion appropriés (2, 3) pour directement et amoviblement relier le raccord à un appareil pour eau gazeuse, l'autre côté présentant des moyens de connexion appropriés (4, 5) pour directement et amoviblement connecter des bouteilles pour les sports et loisirs ou pour utilisation multiple, **caractérisé en ce que** ledit raccord est fait en une pièce et est muni d'un alésage longitudinal traversant libre.

2. Dispositif selon la revendication 1, **caractérisé en ce qu'**il est fait en matière plastique et/ou en métal.

3. Dispositif selon la revendication 1 ou 2, **caractérisé en ce que** les moyens de connexion comprennent au moins sur un des côtés du raccord un filetage (3, 5).

4. Dispositif selon l'une des revendications 1 à 3, **caractérisé en ce que** les moyens de connexion comprennent sur au moins un des côtés du raccord un double filetage.

5. Dispositif selon l'une des revendications 1 à 4, **caractérisé en ce qu'**il est prévu sur au moins un côté du raccord un double filetage (3, 5, Fig. 1) interrompu par au moins une rainure longitudinale (9).

6. Dispositif selon l'une des revendications 1 à 5, **caractérisé en ce qu'**il est prévue sur au moins un côté du raccord une fermeture à baïonnette (3, Fig. 2).

7. Dispositif selon l'une des revendications 1 à 6, **caractérisé en ce qu'**il est prévu sur au moins un côté du raccord une fermeture à déclic.

8. Dispositif selon l'une des revendications 1 à 7, **caractérisé en ce qu'**il est prévu sur au moins un côté du raccord une fermeture tournante.

9. Dispositif selon l'une des revendications 1 à 8, **caractérisé en ce qu'**il est prévu sur au moins un côté du raccord un connecteur à fiche.

10. Dispositif selon l'une des revendications 1 à 9, **caractérisé en ce qu'**il est prévu sur au moins un côté du raccord un joint.
